# EUROPÄISCHE PATENTSCHRIFT

(11) **EP 2 329 125 B1**
(45) Veröffentlichungstag und Bekanntmachung des Hinweises auf die Patenterteilung: **21.02.2018**
(21) Anmeldenummer: 09736093.7
(22) Anmeldetag: 12.08.2009
(51) Int. Cl.: F02F 3/00, F02F 3/02

(54) **KOLBEN FÜR EINEN VERBRENNUNGSMOTOR**
PISTON FOR AN INTERNAL COMBUSTION ENGINE
PISTON POUR MOTEUR À COMBUSTION INTERNE

(30) Priorität: 13.08.2008 DE 102008038931; 08.07.2009 DE 102009032379
(43) Veröffentlichungstag der Anmeldung: 08.06.2011
(73) Patentinhaber: Mahle International GmbH, 70376 Stuttgart (DE)
(72) Erfinder: HETTICH, Thomas, 71701 Schwieberdingen (DE); MARQUARDT, Michael, 73642 Welzheim (DE); KLEINLE, Peter, 71691 Freiberg (DE)
(74) Vertreter: Stumkat, Ulrich
(86) Internationale Anmeldenummer: PCT/DE2009/001119
(87) Internationale Veröffentlichungsnummer: WO 2010/017808

(56) Entgegenhaltungen:
- EP-A1- 0 171 825
- DE-A1- 19 918 328
- GB-A- 130 411
- US-A- 5 701 803

## Beschreibung

Die Erfindung betrifft einen Kolben für einen Verbrennungsmotor mit einem Kolbenboden, mit einem Feuersteg, mit einer umlaufenden Ringpartie, die Ringnuten aufweist, und mit einem Kolbenschaft, der zwei auf der Druckseite und der Gegendruckseite angeordnete Schaftwände und zwei die Schaftwände miteinander verbindende Kastenwände aufweist, wobei die Kastenwände mit Nabenbohrungen aufweisenden Bolzennaben versehen sind, und wobei die auf der Druckseite angeordnete Schaftwand in Umfangsrichtung des Kolbens betrachtet kürzer ist als die auf der Gegendruckseite angeordnete Schaftwand.

Bei einem Kolben der eingangs genannten Art bewirkt die Schrägstellung eines Pleuels unter Zünddruck eine Seitenkraftbelastung, die über die Kastenwände und den Schaft an die Zylinderwand abgegeben wird. Außerdem führt der Zünddruck in Kombination mit einer Desachsierung beziehungsweise Exzentrizität der Nabenbohrungen zu einem Kippmoment, das die Seitenkraftbelastung erhöht. Beide Mechanismen verursachen eine hohe Beanspruchung des Kolbens im unteren Bereich nahe dem freien, kolbenbodenabgewandten Rand der Schaft-Kastenwand-Anbindung. Bei ungeschränkten Kurbeltrieben findet man die höchste Beanspruchung beim oder kurz nach dem Zünddruckmaximum auf der Druckseite des Kolbens. Die Schaft-Kastenwand-Anbindung auf der Gegendruckseite des Kolbens ist hierbei vergleichsweise niedrig belastet. Bei Kurbeltrieben, die zur Druckseite geschränkt sind, erhöht sich demgegenüber die Beanspruchung der gegendruckseitigen Schaft-Kastenwand-Anbindung. Ein derartiger Kolben wird im Dokument GB 130 411 A gezeigt. Demgemäß ist es Aufgabe der vorliegenden Erfindung, die Beanspruchung des hoch beanspruchten, kolbenbodenabgewandten Bereichs der druck- und gegendruckseitigen Schaft-Kastenwand-Anbindung zu reduzieren.

Gelöst wird diese Aufgabe dadurch, dass die druckseitigen Kastenwände geradlinig und schräg verlaufen, wobei der Abstand der Kastenwände im Bereich der Bolzennaben größer ist als im Bereich der druckseitigen Schaftwand. Weiterhin nimmt die Dicke der Kastenwände ausgehend von deren kolbenbodenabgewandten, freien Rändern in Richtung Kolbenboden ab.

In vorteilhaften Ausgestaltungen der Erfindung kann die Dicke der druckseitigen Kastenwände ausgehend von der Bolzennabe in Richtung Schaftwand linear zunehmen, wodurch sich eine weitere Reduzierung der Beanspruchung des hoch beanspruchten, kolbenbodenabgewandten Bereichs der druck- und gegendruckseitigen Schaft-Kastenwand-Anbindung ergibt.

Wie die Seitenkraftbelastung von der Schaft-Kastenwand-Anbindung abgetragen wird, kann anhand eines einfachen Balkenmodells erläutert werden, wobei die Schaft- und Kastenwand als flächige Tragstrukturen dargestellt sind. Die Seitenkraftbelastung wird hierbei konzentriert nahe dem freien Rand der Schaft-Kastenwand-Anbindung eingeleitet.

Dabei hat sich gezeigt, dass ideal gerade Kastenwände mit möglichst großer Schrägstellung, die an der Nabenaußenkante angebunden sind, bei realistischer Wahl des Lastangriffspunktes der Seitenkraftresultierenden am geringsten beansprucht werden. Hierbei ist die Schrägstellung der Kastenwände hauptsächlich durch die Schaftwandbreite begrenzt, die groß genug sein muss, um den Kolben über den Schaft sicher führen zu können. Deshalb sind die Kastenwände im Bereich ihres unteren Randes geradlinig ausgestaltet und schräg gestellt. Um eine große Schrägstellung zu erzielen, sind die Kastenwände an der Nabenaußenkante angebunden.

Um die Struktur im unteren Bereich der Schaft-Kastenwand-Anbindung homogen zu beanspruchen, müssen die Wanddicken entsprechend der Belastung ausgelegt werden. Damit ist gleichzeitig gewährleistet, dass festigkeitsseitig unnötige Steifigkeiten verschwinden und Gewicht eingespart werden kann.

Deshalb nimmt die Kastenwanddicke ausgehend von der Nabe in Richtung Schaftwand kontinuierlich zu, während die Schaftwanddicke ausgehend vom kolbenbodenabgewandten Ende in Richtung Kolbenboden abnimmt. Ferner wird die Dickenzunahme der Kastenwand dadurch realisiert, dass die Innenkontur der Kastenwand schräger gestellt wird als ihre Außenkontur. Als positiven Nebeneffekt hieraus erhält man eine leichte Zunahme der Kastenwandschrägstellung.

Da die Schaft-Kastenwand-Anbindung lediglich in ihrem unteren Bereich eine hohe Seitenkraftbelastung erfährt, wird ihre Dicke nur bis zur Nabenbohrungsmitte reduziert, um das Kolbengewicht gering zu halten.

Die oben beschriebene, erfindungsgemäße Schaft-Kastenwand-Anbindung ist in der Regel druckseitig auszuführen. Falls durch einen geschränkten Kurbeltrieb die Gegendruckseite höher belastet sein sollte als die Druckseite, wird das Konstruktionsprinzip gegendruckseitig angewendet. Die niedriger belastete Seite der Schaft-Kastenwand-Anbindung wird dann so ausgeführt wie diejenige, die in der Deutschen Patentanmeldung 10 2007 020 447.9 als Gegendruckseite bezeichnet wird.

Ein Ausführungsbeispiel der vorliegenden Erfindung wird im Folgenden anhand der Abbildungen näher erläutert. Es zeigen
- Abbildung 1: eine Ausführungsform des erfindungsgemäßen Kolbens im Schnitt A-A in Abbildung 2 und
- Abbildung 2: und 3 einen Kolben gemäß Abbildung 1 in Unteransicht in Richtung des Pfeils B in Abbildung 1 um einige Winkelgrade gekippt

Die Abbildungen 1 bis 3 zeigen ein Ausführungsbeispiel des erfindungsgemäßen Kolbens 10, der insbesondere zum Einsatz in hoch belasteten Ottomotoren geeignet ist. Der Kolben 10 weist einen Kolbenboden 11 sowie einen umlaufenden Feuersteg 12 und eine umlaufende Ringpartie 13 mit Ringnuten 14 auf.

Auf der kolbenbodenabgewandten Seite weist der Kolben 10 einen Kolbenschaft 15 auf, der aus einer Schaftwand 16 auf der Druckseite (DS) und einer Schaftwand 17 auf der Gegendruckseite (GDS) besteht, wobei die Schaftwände 16 und 17 über Kastenwänden 18 und 19 miteinander verbunden sind. Die Kastenwände 18, 19 weisen jeweils eine Bolzennabe 21 mit je einer Nabenbohrung 20 auf.

Hierbei ist die Schaftwand 16 auf der Druckseite (DS) in Umfangsrichtung betrachtet kürzer ausgebildet als die Schaftwand 17 auf der Gegendruckseite (GDS). Somit sind die Schaftwände 16,17 asymmetrisch ausgebildet.

Aus Abbildung 2 ist ersichtlich, dass die druckseitigen Kastenwände 18 geradlinig ausgebildet und schräg gestellt sind. Die Schrägstellung wird durch den Winkel α beschrieben, der größer oder gleich null sein kann. Hierbei ergibt sich somit, dass der Abstand der Kastenwände 18 voneinander im Bereich der Bolzennaben 21 grö-ßer ist als im Bereich der druckseitigen Schaftwand 16.

Darüberhinaus nimmt die Dicke "d" der druckseitigen Kastenwände 18 ausgehend von der Bolzennabe 21 in Richtung Schaftwand 16 linear zu, wie aus Abbildung 2 ersichtlich ist. Weiterhin nimmt die Dicke "b" der Kastenwände 18, 19 ausgehend von deren kolbenbodenabgewandten, freien Rändern in Richtung Kolbenboden 11 ab, wie sich aus Abbildung 1 ergibt.

### Bezugszeichenliste

- 10: Kolben
- 11: Kolbenboden
- 12: Feuersteg
- 13: Ringpartie
- 14: Ringnut
- 15: Kolbenschaft
- 16: druckseitige Schaftwand
- 17: gegendruckseitige Schaftwand
- 18: Druckseitige Kastenwand
- 19: gegendruckseitige Kastenwand
- 20: Nabenbohrung
- 21: Bolzennabe

## Patentansprüche

1. Kolben (10) für einen Verbrennungsmotor mit einem Kolbenboden (11), mit einem Feuersteg (12), mit einer umlaufenden Ringpartie (13), die Ringnuten (14) aufweist, und mit einem Kolbenschaft (15), der zwei auf der Druckseite (DS) und der Gegendruckseite (GDS) angeordnete Schaftwände (16 , 17) und zwei die Schaftwände (16 , 17) miteinander verbindende Kastenwände (18 , 19) aufweist, wobei die Kastenwände (18 , 19) mit Nabenbohrungen (22) aufweisenden Bolzennaben (21) versehen sind, und wobei die auf der Druckseite (DS) angeordnete Schaftwand (16) in Umfangsrichtung des Kolbens (10) betrachtet kürzer als die auf der Gegendruckseite (GDS) angeordnete Schaftwand (17) ist und die druckseitigen Kastenwände (18) geradlinig und schräg verlaufen, wobei der Abstand der Kastenwände (18) im Bereich der Bolzennaben (21) größer ist als im Bereich der druckseitigen Schaftwand (16), **dadurch gekennzeichnet, dass** die Dicke der Kastenwände (18 , 19) ausgehend von deren kolbenbodenabgewandten, freien Rändern in Richtung Kolbenboden (11) abnimmt.

2. Kolben nach Anspruch 1, **dadurch gekennzeichnet, dass** die Dicke der druckseitigen Kastenwände (18) ausgehend von der Bolzennabe (21) in Richtung Schaftwand (16) linear zunimmt.

## Claims

1. A piston (10) for an internal combustion engine with a piston head (11), with a top land (12), with a peripheral ring belt (13) that has annular grooves (14), and with a piston skirt (15) that has two skirt walls (16, 17) arranged on the major thrust face (DS) and the minor thrust face (GDS) and two box walls (18, 19) connecting the skirt walls (16, 17) together, the box walls (18, 19) being provided with piston pin bosses (21) having piston pin holes (22), and the skirt wall (16) arranged on the major thrust face (DS) being shorter, when viewed in the peripheral direction of the piston (10), than the skirt wall (17) arranged on the minor thrust face (GDS) and the box walls (18) on the major thrust face running in a straight, sloping line, the separation of the box walls (18) in the area of the piston pin bosses (21) being greater than in the area of the skirt wall (16) on the major thrust face, **characterized in that** the thickness of the box walls (18, 19) decreases starting from their free edges facing away from the piston head, in the direction toward the piston head (11).

2. A piston according to claim 1, **characterized in that** the thickness of the box walls (18) on the major thrust face linearly increases starting from the piston pin boss (21) in the direction of the skirt wall (16).

## Revendications

1. Piston (10) pour moteur à combustion avec un fond de piston (11), avec une zone de feu (12), avec une partie annulaire (13) circonférentielle qui présente des rainures annulaires (14), et avec une tige de piston (15) qui présente deux parois de tige (16, 17) disposées sur le côté de la pression (DS) et sur le côté opposé à la pression (GDS) et deux parois d'enveloppe (18, 19) reliant ensemble les parois de tige (16, 17), où les parois d'enveloppe (18, 19) sont munies de moyeux de piston (21) présentant des perçages de moyeu (22) et où la paroi de tige (16) disposée sur le côté de la pression (DS) est plus courte, vu dans la direction circonférentielle du piston (10), que la paroi de tige (17) disposée sur le côté opposé à la pression (GDS) et les parois d'enveloppe (18) du côté de la pression s'étendent en ligne droite et inclinée, où la distance entre les parois d'enveloppe (18) dans la région des moyeux de piston (21) est plus grande que dans la région de la paroi de tige (16) du côté de la pression, **caractérisé en ce que** l'épaisseur des parois d'enveloppe (18, 19) diminue en partant de ses bords libres opposés au fond de piston en direction du fond de piston (11).

2. Piston selon la revendication 1, **caractérisé en ce que** l'épaisseur des parois d'enveloppe (18) du côté de la pression augmente linéairement en partant du moyeu de piston (21) en direction de la paroi d'enveloppe (16).
